# EUROPÄISCHE PATENTSCHRIFT

(11) **EP 2 184 435 B1**
(45) Veröffentlichungstag und Bekanntmachung des Hinweises auf die Patenterteilung: **29.06.2016**
(21) Anmeldenummer: 08019499.6
(22) Anmeldetag: 07.11.2008
(51) Int. Cl.: E06B 11/08, E05D 15/54

(54) **Durchgangssperre mit kapazitivem Sensor**
Passage barrier with capacity sensor
Barrière de passage avec capteur de type détection de capacité

(43) Veröffentlichungstag der Anmeldung: 12.05.2010
(73) Patentinhaber: Scheidt & Bachmann GmbH, D-41238 Mönchengladbach (DE)
(72) Erfinder: Dr. Miller, Norbert, 41063 Mönchengladbach (DE); Höffges, Peter, 41179 Mönchengladbach (DE)
(74) Vertreter: Stenger Watzke Ring

(56) Entgegenhaltungen:
- EP-A- 1 154 110
- EP-A- 1 235 190
- WO-A-2004/038149
- DE-U1-202006 010 813
- US-A- 5 027 552
- US-A1- 2005 016 290

## Beschreibung

Die vorliegende Erfindung betrifft eine Durchgangssperre mit einem ersten und einem zweiten Sperrelement, wobei die Sperrelemente jeweils zwischen einer geöffneten Stellung und einer geschlossenen Stellung bewegbar sind, mit Antriebsmitteln, mit denen die Sperrelemente von einer in die jeweils andere Stellung antreibbar sind, mit einer Steuerung, mittels der die Antriebsmittel steuerbar sind, sowie mit einer mit der Steuerung verbundenen Sensoreinheit. Darüber hinaus betrifft die Erfindung ein Verfahren zum Betrieb der Durchgangssperre, wobei ein erstes und ein zweites Sperrelement mittels Antriebsmitteln jeweils zwischen einer geöffneten Stellung und einer geschlossenen Stellung bewegt werden, wobei die Antriebsmittel von einer Steuerung gesteuert werden.

Durchgangssperren der gattungsgemäßen Art finden im Stand der Technik vielfältige Anwendung, beispielsweise um den Zugang beziehungsweise Zugriff zu geschützten und/oder kostenpflichtigen Bereichen regeln zu können. Durchgangssperren werden vielfach beispielsweise bei öffentlichen Verkehrsmitteln, Flughäfen, hier insbesondere bei Sicherheitsschleusen, aber auch in öffentlichen Einrichtungen wie Schwimmbädern, Sportstätten und dergleichen eingesetzt. Sie dienen unter anderem dazu, den Zugang von Personen nur bei Vorliegen einer Berechtigung zu ermöglichen beziehungsweise den Zugang von Personen zu vereinzeln.

So ist beispielsweise bei einer Sicherheitsschleuse eine Durchgangssperre in Form zweier gegenüberstehender, schwenkbar angetriebenen Türflügel vorgesehen, die automatisch in eine geöffnete Stellung verschwenkt werden, wenn eine eine Berechtigung aufweisende Person Zugang wünscht und die Durchgangssperre passieren möchte. Die Person gibt dazu in eine Prüfeinheit, mit der eine Berechtigung geprüft werden kann, einen Berechtigungsausweis ein, woraufhin bei Gültigkeit der Berechtigung die mit der Prüfeinheit verbundene Steuerung die Antriebsmittel ansteuert, so dass die Türflügel der Schwenktüren in die geöffnete Stellung verschwenkt werden. Die Person kann dann die geöffnete Durchgangssperre passieren. Nach passieren der Durchgangssperre werden die Türflügel automatisch wieder geschlossen. Das Passieren der Durchgangssperre wird mittels der Sensoreinheit erfasst und ein entsprechendes Signal an die Steuerung übermittelt. Nach Passieren der Durchgangssperre wird das Sperrelement in die geschlossene Stellung bewegt. Als Sensoreinheit ist eine Lichtschranke vorgesehen, mittels der im Wesentlichen punktuell eine aktuelle Position der Person erfasst werden kann. Die Erfassung ist jedoch nur unzureichend, weil die Lichtschranke einen sehr kleinen, im Wesentlichen linienförmigen Erfassungsbereich aufweist. Außerhalb des Erfassungsbereichs kann keine Person erfasst werden. Darüber hinaus besteht der Nachteil, dass die Lichtschranke durch Einwirkung von Fremdlicht falsche Erfassungswerte liefert. Es kann daher zu Fehlsteuerungen durch die Steuerung kommen.

Um zu vermeiden, dass eine Person durch die Bewegung der Türflügel verletzt werden kann, ist die von den Antriebsmitteln auf die Türflügel übertragbare Energie begrenzt. Befindet sich eine Person beim Öffnen oder Schließen eines Türflügels im Schwenkbereich dieses Türflügels, weil sie ihre Bewegungsrichtung geändert hat, stehen geblieben ist, oder dergleichen, so wird der Türflügel an diese Person anstoßen und aufgrund der begrenzten Energie seine Bewegung beenden, so dass die Person möglichst wenig verletzt wird. Die Durchgangssperre weist somit eine passive Sicherheit auf. Gleichwohl kann natürlich bereits ein Kontaktieren des Türflügels durch die Person zu schmerzhaften Kollisionen, wenn nicht sogar zu Verletzungen führen, insbesondere wenn die Person noch Gepäckstücke mit sich führt. Darüber hinaus beschränkt dieses Konzept der passiven Sicherheit die Gestaltung der Türflügel insbesondere hinsichtlich des Gewichts, der Größe und der Geschwindigkeit der Bewegung. Gerade in diesem Bereich kann keine Lichtschranke vorgesehen sein, weil diese durch die Türflügel in ihrer bestimmungsgemäßen Funktion beeinträchtigt wäre.

Aus der US 2005/0016290 A1 ist ein Anti-Einklemmungs-System bekannt. Es wird ein Sensor vorgeschlagen, welcher aus einem inneren leitfähigen Kern und einer äußeren, beabstandeten und ebenfalls leitfähigen Schicht gebildet ist. Diese beiden Teile stellen zwei Elektroden des Näherungssensors dar, wobei beide Teile eine einstückige, zusammenhängende Baueinheit bilden. Der Sensor soll nun dazu dienen, eine Berührung und/oder die bloße Näherung eines Objekts an den Sensor zu detektieren. Hierzu wird der Sensor beispielsweise an einer freien Stirnseite eines Türblatts montiert, so dass ein Schließen der Tür unterbunden werden kann, wenn sich eine Person zwischen den beiden Türflügeln befindet.

Der Erfindung liegt somit die **Aufgabe** zugrunde, eine Möglichkeit zu schaffen, über die reine passive Sicherheit der Durchgangssperre hinaus die Sicherheit von Personen im Bereich der Durchgangssperren weiter zu verbessern.

Zur technischen **Lösung** dieser Aufgabe wird mit der Erfindung eine Durchgangssperre mit den Merkmalen des Anspruches 1 vorgeschlagen. Weitere Vorteile und Merkmale ergeben sich aus den Unteransprüchen. Bezüglich des Verfahrens zum Betrieb der Durchgangssperre schlägt die Erfindung das Verfahren mit den Merkmalen des Anspruches 5 vor, wobei weitere Vorteile und Merkmale in den Unteransprüchen gekennzeichnet sind.

Erfindungsgemäß sind zwei kapazitive Sensoren vorgesehen, wobei der erste Sensor an dem ersten Sperrelement und der zweite Sensor an dem zweiten Sperrelement angeordnet ist.

Mit dem kapazitiven Sensor ist es möglich, Personen insbesondere im Bewegungsbereich des Sperrelements zu erfassen. Das Sperrelement kann beispielsweise durch eine Schwenktür oder auch ein Paar von Schwenktüren sowie zum Beispiel auch durch eine Schiebetür, ein Drehkreuz, eine Schranke, Kombinationen hiervon oder dergleichen gebildet sein. Das Sperrelement kann auch ein- oder mehrteilig ausgebildet sein, beispielsweise indem eine Schwenktür ein- oder mehrflüglig ausgebildet ist. Der kapazitive Sensor ist vorzugsweise derart ausgebildet, dass er ein in einen benachbarten Raum, insbesondere in den benachbarten Raum der Durchgangssperre sich erstreckendes elektrisches Feld erzeugt und Änderungen detektiert.

Grundsätzlich wirken bei dieser Art Sensor folgende Effekte:
1. Isolatoren im Plattenkondensator
   Durch einbringen eines Dielektrikums (Isolator) in einen geladenen Kondensator wird aufgrund der Polarisation das elektrische Feld geschwächt. Die Plattenspannung sinkt, da keine Ladung nachfließen kann. Die Kapazität des Kondensators steigt an.
2. Elektrisch leitfähige, ungeerdete Materialien im Plattenkondensator
   Durch einbringen eines elektrisch leitfähigen Gegenstands in einen geladenen Plattenkondensator kommt es durch den Influenzeffekt zu einer Feldschwächung. Die Feldlinien werden durch den eingebrachten Leiter verkürzt. Es kommt, anschaulich gesehen, zu einer Verringerung des Plattenabstandes. Die Kapazität des Kondensators steigt.
3. Elektrisch leitfähiger, geerdeter Gegenstand im Plattenkondensator (Abschattungsmodus)
   Befindet sich im Plattenkondensator ein geerdeter, elektrisch leitfähiger Körper (Mensch/Tier) wird die messbare Kapazität kleiner. Ein Teil der influenzierten Ladungsträger wird über die "Elektrode des Körpers" abgeleitet. Voraussetzung für dieses Messprinzip ist ein Massebezug der Versorungsspannung.
   Im konkret hier vorgestellten Ausführungsbeispiel wird nach der Methode 3 verfahren. Die anderen beiden Verfahren sind aber sehr wohl auch verwendbar, wenn man beispielsweise eine galvanisch erdfreie Messspannung zur Verfügung hat.

Bekanntermaßen verändert ein dielektrisch permeabler Körper, aber auch ein elektrisch leitfähiger Körper, worunter auch ein Mensch, ein Tier oder ein anderes Lebewesen fällt, das elektrische Feld. Handelt es sich um einen dielektrisch permeablen Körper, wird das Feld geschwächt und damit steigt die Kapazität des Sensors. Geerdete elektrisch leitfähige Körper, zum Beispiel ein Mensch oder ein Tier, lassen die Kapazität sinken. Die Kapazitätsänderung kann mittels einer geeigneten Auswerteschaltung erfasst und für weitere Zwecke in Form von geeigneten Signalen bereitgestellt werden. Vorzugsweise erfasst der Sensor einen Raumbereich, der wenigstens den einen Bewegungsbereich des Sperrelements umfasst. Der Sensor kann beispielsweise ortsfest an der Durchgangssperre angeordnet sein. Seine Abmessungen sind vorzugsweise an das Sperrelement und/oder an den zu detektierenden dielektrisch permeablen Körper angepasst ausgebildet, so dass eine gute Erfassung des Körpers gewährleistet werden kann. Die Erfassung der Kapazität des Sensors kann beispielsweise mittels Lade- beziehungsweise Entladepulsen, mittels Frequenzänderungen und/oder dergleichen erfasst werden. So können beispielsweise eine Messfrequenz, eine Fiankensteilheit eines Messimpulses oder dergleichen bedarfsgerecht eingestellt sein. Vorzugsweise ist der kapazitive Sensor entfernt von weiteren, dielektrisch permeablen oder elektrisch leitfähigen Bauteilen angeordnet, so dass eine Beeinflussung durch derartige Bauteile weitgehend vermieden werden kann. Darüber hinaus können Kompensationsschaltungen und/oder -funktionen vorgesehen sein, um störende dielektrisch permeable oder elektrisch leitfähige Bauteile hinsichtlich der Auswertung des Sensors vernachlässigen beziehungsweise kompensieren zu können. Der Sensor kann beispielsweise segmentiert aufgebaut sein, um unterschiedlich große Körper mit unterschiedlicher Genauigkeit erfassen zu können. Derart gewonnene zusätzliche Informationen können auch für Steuerungszwecke verwendet werden, indem beispielsweise das Sperrelement nur bei Vorliegen der Aktivierung bestimmter einzelner Sensoren des segmentierten Sensors aktiviert wird. Natürlich kann ein Betriebssignal für den Sensor an die zu erfassenden dielektrisch permeablen oder elektrisch leitfähige Körper angepasst sein, um die Erfassung zu verbessem. Der kapazitive Sensor ist an die Sensoreinheit angeschlossen, die Signale des Sensors auswerte und ihrerseits ein entsprechendes Signal an die Steuerung übermittelt. Die Steuerung wertet dieses Signal aus und veranlasst gegebenenfalls ein geeignetes Ansteuern des Antriebsmittels für das Sperrelement.

Vorteilhaft ist der Sensor am Sperrelement angeordnet. Auf diese Weise kann erreicht werden, dass der Sensor vorzugsweise den Bereich erfasst, in dem das Sperrelement bewegbar ist. Dies ermöglicht es, einen Sensor mit Richtwirkung einzusetzen, so dass die Erfassung eines Körpers weiter verbessert werden kann. Darüber hinaus können separate Mittel für die Anordnung des Sensors eingespart werden.

Für den Sensor selbst kann eine Auswerteschaltung vorgesehen sein, die den Sensor mit einem entsprechenden Betriebssignal beaufschlagt und ein entsprechendes Messsignal des Sensors als Antwortsignal auswertet. Die Auswerteschaltung kann an die Steuerung angeschlossen sein. Die Auswerteschaltung kann ein Signal, welches einem erfassten Messwert entspricht, an die Steuerung und/oder an eine entfernte Zentrale übermitteln.

Vorzugsweise ist der Sensor zumindest teilweise durch einen elektrisch leitfähigen Bereich gebildet. Der elektrisch leitfähige Bereich kann durch einen elektrisch leitfähigen Stoff wie Metall, ein Elektrolyt oder dergleichen gebildet sein. Es kann aber auch ein elektrisch leitfähiger Kunststoff, eine elektrisch leitfähige Keramik oder dergleichen vorgesehen sein, die den elektrisch leitfähigen Bereich bilden. Darüber hinaus kommt natürlich auch eine Ausgestaltung in Form eines Verbundwerkstoffes in Frage, bei dem beispielsweise eine elektrisch leitfähige Schicht auf einen isolierenden Werkstoff aufgebracht ist. Der elektrisch leitfähige Bereich kann über eine oder mehrere Leitungen an die Auswerteschaltung angeschlossen sein. Ist der Sensor am Sperrelement angeordnet, kann der leitfähige Bereich das gesamte Spenelement oder auch nur Teile hiervon umfassen. Darüber hinaus können auch Hilfselektroden vorgesehen sein, mit denen das elektrische Feld des Sensors in gewünschter Weise beeinflusst werden kann, um die Erfassung des Körpers weiter zu verbessern. So kann beispielsweise vorgesehen sein, dass der Sensor benachbarte Teilsensoren aufweist, die mit unterschiedlich hohen elektrischen Spannungen, vorzugsweise gleicher Polarität beaufschlagt werden. So kann beispielsweise eine Richtwirkung erreicht werden.

Damit eine Beeinflussung des Sensors durch äußere Umgebungsbedingungen reduziert und zugleich auch eine Gefährdung von Personen durch Elektrizität vermieden werden kann, ist der Sensor vorzugsweise elektrisch isoliert ausgebildet. Hierzu kann der leitfähige Bereich beispielsweise mit einer isolierenden Lackierung, einer isolierenden Beschichtung, vorzugsweise aus einem isolierenden Kunststoff oder dergleichen beschichtet sein. Parasitäre Ströme in den Sensor können reduziert werden.

Weiterhin kann der Sensor eine insbesondere offene Leiterschleife und/oder eine Leiterfläche aufweisen. Die Leiterschleife beziehungsweise die Leiterfläche sind aus einem elektrisch leitfähigen Stoff, vorzugsweise aus einem elektrisch gut leitfähigem Material wie Kupfer, Aluminium, Messing oder dergleichen gebildet. Die Leiterfläche beziehungsweise die Leiterschleife sind mit der Auswerteschaltung elektrisch verbunden. Die Leiterschleife kann beispielsweise als Spirale, insbesondere als archimedische Spirale auf dem Sperrelement ausgebildet sein. Die Leiterschleife kann ebenso wie die Leiterfläche rund, insbesondere kreis- oder ellipsenförmig, aber auch eckig, beispielsweise rechteckig, mehreckig oder dergleichen ausgebildet sein. Vorzugsweise befindet sich die Leiterschleife beziehungsweise die Leiterfläche in einer geometrisch ebenen Fläche, beispielsweise einer Oberfläche des Sperrelements wie zum Beispiel einer Oberfläche des Sperrelements wie eines Türflügels einer Schwenktür oder dergleichen. Die Leiterfläche kann eine Strukturierung aufweisen, um eine günstige Feldwirkung erreichen zu können. So kann die Leiterfläche unterschiedliche, miteinander elektrisch verbundene Flächenbereiche aufweisen. Die Erfassung des Körpers kann weiter verbessert werden.

Gemäß einer weiteren Ausgestaltung kann die Durchgangssperre wenigstens zwei insbesondere gemeinsam bewegbare Sperrelemente aufweisen. Die Sperrelemente können gegenüberliegend im Durchgang der Durchgangssperre angeordnet sein und gemeinsame oder auch separate Antriebsmittel aufweisen. Die Antriebsmittel können beispielsweise durch elektrische Antriebe wie Elektromotoren oder dergleichen gebildet sein, sie können aber auch hydraulisch und/oder pneumatisch ausgebildet sein. Der gemeinsame Antrieb kann daneben auch mittels eines Getriebes realisiert sein, mittels welchem die Sperrelemente gemeinsam antreibbar sind. So kann beispielsweise bei Schiebetüren vorgesehen sein, dass zwei sich gegenüberstehende Schiebetüren mittels des beziehungsweise der Antriebe zum Freigeben des Durchgangs derart betätigt werden, dass die Schiebetüren aus dem Durchgangsbereich heraus verfahren werden. Bei Schwenktüren kann vorgesehen sein, dass die Schwenktüren zugleich in die geöffnete Stellung verschwenkt werden können. Natürlich kann das Sperrelement auch mehrteilig ausgebildet sein, beispielsweise indem eine Schwenktür zugleich als Falttür ausgebildet ist, wodurch der Raumbereich, in den das Sperrelement eingreift, reduziert werden kann. Auf diese Weise besteht die Möglichkeit, die Durchgangssperre in vielfältiger Weise an die jeweiligen Erfordernisse angepasst gestalten zu können.

Mit der Erfindung wird ferner ein Sperrelement für die Durchgangssperre vorgeschlagen. Beispielsweise kann der Sensor einstückig mit dem Sperrelement ausgebildet sein. Dies ermöglicht nicht nur eine Reduzierung von Bauteilen sondern erhöht auch die Zuverlässigkeit, da der Sensor durch das Sperrelement geschützt sein kann. Hierfür kann das Sperrelement selbst elektrisch leitfähige Bereiche, Leiterschleifen und/oder Leiterflächen aufweisen, die in das Sperrelement integriert sind. Das Sperrelement kann Ausnehmungen aufweisen, in die der Sensor eingebracht werden kann und die anschließend mit einem geeigneten Stoff verschlossen werden. Der Sensor kann darüber hinaus auch durch eine Schicht auf dem Sperrelement gebildet sein, die beispielsweise durch Bedampfen oder einem anderen schichtbildenden Verfahren auf eine Oberfläche des Sperrelements aufgebracht werden kann. Darüber hinaus können ferner Schützschichten aufgebracht sein, mit denen sowohl der Sensor als auch das Sperrelement gegen äußere Einwirkungen geschützt werden können.

Gemäß einer Weiterbildung kann das Sperrelement zweiteilig oder mehrteilig ausgebildet sein. Dies ermöglicht es, das Sperrelement kompakt auszubilden, insbesondere in der geschlossenen Stellung. so dass insgesamt eine kompakte Durchgangssperre erreicht werden kann. Das Sperrelement kann hierzu beispielsweise segmentiert sein, in Form einer Falttür oder dergleichen.

Mit der Erfindung wird ferner ein Verfahren zum Betrieb einer Durchgangssperre vorgeschlagen, wobei ein Sperrelement mittels Antriebsmitteln zwischen einer geöffneten Stellung und einer geschlossenen Stellung bewegt wird, wobei die Antriebsmittel von einer Steuerung gesteuert werden, wobei eine Anwesenheit eines insbesondere dielektrisch permeablen und/oder elektrisch leitfähigen Körpers in einem Raumbereich im Bereich des Sperrelements mittels eines kapazitiven Sensors erfaßt und an die Steuerung übermittelt wird. Vorzugsweise kann der Sensor eine Bewegung des Körpers erfassen.

Mittels des kapazitiven Sensors wird somit erfasst, ob in dem Raumbereich in der Nähe des Sperrelements, insbesondere in einem Bereich, in den das Sperrelement bewegt wird, ein dielektrischer Körper, insbesondere eine Person ist. Dies wird vorzugsweise an die Steuerung übermittelt und kann als Grundlage für die Steuerung der Antriebsmittel dienen. Ein dielektrisch permeabler Körper ist ein Körper, der eine relative dielektrische Permeabilität größer als 1, insbesondere größer als 10, vorzugsweise größer als 15 aufweist. Bei den hier erkennbaren Körpern kann es sich um dielektrisch permeable (Isolatoren) oder elektrisch leitfähige Körper handeln. Dies können demnach auch Lebewesen, insbesondere Menschen und Tiere sein. Ein detektierbarer Körper kann aber auch ein Gegenstand sein, der eine relative dielektrische Permeabilität größer als 1 aufweist, beispielsweise Kunststoffe, Keramiken, Ferrite, Kombinationen hiervon sowie Kombinationen mit anderen Werkstoffen und/oder dergleichen aber auch elektrisch leitfähige Körper wie zum Beispiel Metallkoffer.

Der kapazitive Sensor kann ortsfest gegenüber dem Sperrelement angeordnet sein, er kann jedoch auch am Sperrelement selber angeordnet sein. Vorzugsweise weist der kapazitive Sensor eine Richtwirkung auf, so dass die Sensitivität in einem gewünschten Bereich erhöht ausgebildet sein kann. Vorzugsweise ist die Sensitivität in dem Bereich erhöht, in dem das Sperrelement zwischen den beiden Stellungen bewegt wird. Hierzu kann der Sensor selbst aus mehreren einzelnen Teilsensoren gebildet sein, mit denen eine entsprechende Richtwirkung erreicht werden kann.. Darüber hinaus kann durch eine geeignete Ausgestaltung des Sensors eine Störfestigkeit hinsichtlich elektromagnetischer Verträglichkeit verbessert werden. Hierzu kann der Sensor beispielsweise strukturiert, in Form von Verzweigungsmustern oder dergleichen ausgebildet sein.

Das Verfahren der Erfindung sieht ferner vor, dass die Antriebsmittel durch die Steuerung deaktiviert werden. Die Deaktivierung erfolgt vorzugsweise dann, wenn in dem Raumbereich im Bereich des Sperrelements ein Körper detektiert wird, der beispielsweise der Bewegung des Sperrelements im Wege steht. Durch die Deaktivierung der Antriebsmittel kann die Energie bei einer Kollision des Sperrelements mit dem Körper reduziert werden. Bei bewegten Körpern kann darüber hinaus erreicht werden, dass eine Kollision mit dem Sperrelement für den Körper mit weniger Energieaufnahme verbunden ist, da das Sperrelement vorzugsweise während der Kollision frei beweglich ist, das heißt, der Antrieb keine zusätzliche Energie bei der Kollision liefert. Lediglich die Energie eines Differenzimpulses ist vom Körperelement und dem Sperrelement entsprechend aufzunehmen. Die Beschädigung von Körpern, insbesondere die Verletzung einer Person beziehungsweise eines Tieres kann somit deutlich reduziert werden.

Gemäß einer Weiterbildung wird vorgeschlagen, dass eine Berechtigung für den Durchgang geprüft wird. So kann der Körper mit einer Berechtigung in Form eines Barcodes, eines auslesbaren Transponders oder dergleichen versehen sein, wobei ein Berechtigungscode ausgelesen und geprüft wird und bei positiver Prüfung die Antriebsmittel zum Bewegen des Sperrelements in die geöffnete Stellung betätigt werden können. Ist die Berechtigung nicht gültig, bleibt das Antriebsmittel deaktiviert und das Sperrelement verbleibt in seiner geschlossenen Stellung. Vorzugsweise ist das Sperrelement in der geschlossenen Stellung verriegelt, so dass es nicht unberechtigt durch äußere Einwirkung geöffnet werden kann.

Eine weitere Ausgestaltung sieht vor, dass der Durchgang des Körpers verfolgt und/oder aufgezeichnet wird. Dies ermöglicht es, das Passieren des Körpers durch den Durchgang der Durchgangssperre hindurch nachzuvollziehen. So kann vorgesehen sein, dass nach Passieren des Durchgangs durch den Körper das Sperrelement mittels der Antriebsmittel automatisch in die geschlossene Stellung bewegt wird. Vorzugsweise soll die Bewegung jedoch erst dann erfolgen, wenn der Körper außerhalb der Reichweite der Bewegung des Sperrelements ist, um eine Kollision zu vermeiden. Hierfür kann der Sensor kontinuierlich und/oder zeitdiskret in entsprechend kurzen Anständen ausgewertet werden, um die Position des Körpers in der Durchgangssperre ermitteln zu können. Die ermittelten Werte für die Position des Körpers können aufgezeichnet werden, um beispielsweise ein Bewegungsprofil und/oder eine Klassifizierung des Körpers zu erstellen. Es kann erreicht werden, dass beispielsweise mehrere Personen in der Durchgangssperre identifiziert werden können. Darüber hinaus besteht die Möglichkeit, bei vorgesehener Einzelpassierung der Durchgangssperre das unberechtigte Passieren mehrerer Personen zu erfassen und gegebenenfalls zu melden.

Weiterhin kann mittels des Sensors die Stellung des Sperrelements überwacht werden. Der Sensor kann beispielsweise zweiteilig ausgebildet sein, wobei ein Teil des Sensors am Sperrelement und ein weiterer Teil an einer anderen Position ortsfest an der Durchgangssperre vorgesehen ist. Bei mehrteiligen Sperrelementen beispielsweise zweiflügligen Türen kann der Sensor auch an den Türflügeln beziehungsweise den mehreren Teilen des Sperrelements angeordnet sein. Dies ermöglicht es, die Stellung des Sperrelements zu überwachen und die Antriebsmittel entsprechend geeignet anzusteuern. Darüber hinaus ermöglicht diese Ausgestaltung, dass auch Zwischenstellungen zwischen der geöffneten Stellung und der geschlossenen Stellung erfasst werden können. So kann vorgesehen sein, dass das Sperrelement vorgegebene Zwischenstellungen kontrolliert einnehmen kann. Vorzugsweise ist das Sperrelement in diesen Zwischenstellungen ebenfalls verriegelbar, so dass es durch äußere Einwirkung nicht bewegt werden kann.

Gemäß einer Weiterbildung wird vorgeschlagen, dass mehrere Sensoren, insbesondere Sensoren benachbarter Durchgangssperren verwendet werden, die im Zeitmultiplex ausgewertet werden. Dies erlaubt es, die Sensoren hinsichtlich ihrer Wechselwirkung entkoppeln zu können. Darüber hinaus ermöglicht diese Ausgestaltung die Reduzierung der Auswerteschaltung, da vorzugsweise nur eine einzige Auswerteschaltung vorgesehen ist, die mittels eines Multiplexers im Zeitmultiplex mit den einzelnen Sensoren gekoppelt wird.

Eine weitere vorteilhafte Ausgestaltung sieht vor, dass der Sensor insbesondere automatisch abgeglichen wird. Mittels des Abgleichs des Sensors kann erreicht werden, dass störende Einflüsse, parasitäre Kapazitäten und dergleichen sowie auch Einflüsse aufgrund von Änderungen von Luftdruck, Luftfeuchtigkeit oder dergleichen berücksichtigt werden können, so dass der Sensor im Wesentlichen unabhängig von den möglichen Änderungen von Randbedingungen wie Luftfeuchtigkeit, Temperatur und/oder dergleichen ein zuverlässig auswertbares Signal liefern kann. Vorzugsweise erfolgt der Abgleich automatisch, so dass manuelle Eingriffe eingespart werden können. Hierfür können beispielsweise entsprechende Messmittel vorgesehen sein, mit denen Änderungen der Randbedingungen erfasst und bei der Auswertung berücksichtigt werden. Es kann auch vorgesehen sein, dass ein entsprechendes Betriebssignal für den Sensor in Abhängigkeit der Randbedingungen angepasst wird, um einen entsprechenden Abgleich zu bewirken.

Weitere Vorteile und Merkmale sind der folgenden Beschreibung eines Ausführungsbeispiels zu entnehmen. Im Wesentlichen gleichbleibende Bauteile sind mit den gleichen Bezugszeichen bezeichnet. Ferner wird bezüglich gleicher Merkmale und Funktionen auf die Beschreibung zum Ausführungsbeispiel in Figur 1 verwiesen. Die Zeichnungen sind Schemazeichnungen und dienen lediglich der Erläuterung des folgenden Ausführungsbeispiels.

Es zeigen:
- Fig. 1: eine Durchgangssperre gemäß der Erfindung mit einem Sperrelement, welches zwei gegenüberliegend zueinander angeordnete schwenkbare Türflügel mit kapazitiven Sensoren aufweist,
- Fig. 2: eine Prinzipschaltung für eine Auswerteschaltung für die kapazitiven Sensoren gemäß Fig. 1 und
- Fig. 3: ein Diagramm, welches Kapazitätsänderungen bei der Bewegung der Sperrelemente über der Zeit darstellt (geerdeter Körper).

In Fig. 1 ist schematisch ein Gate 10 als Durchgangssperre dargestellt, wie es beispielsweise in Sicherheitsbereichen auf Flughäfen zum Einsatz kommt. Das Gate 10 umfasst zwei Türflügel 12, 14 als Sperrelemente, die zwischen einer geöffneten Stellung und einer geschlossenen Stellung bewegbar sind und die in einem nicht näher bezeichneten, geerdeten Durchgangsbereich des Gates 10 angeordnet sind. Die Erdung ist für die Erfindung grundsätzlich nicht erforderlich. Gleichwohl baut das im Folgenden angegebene Ausführungsbeispiel auf dem eingangs in der Beschreibung als 3. Effekt angegebenen Funktionsprinzip (Abschattungsmodus) auf, weshalb die Erdung vorliegend vorgesehen ist.

In der Fig. 1 ist die geschlossene Stellung dargestellt. Die Türflügel 12, 14 sind mittels zweier Antriebe in Form von Elektromotoren 16, 18 als Antriebsmittel antreibbar, wobei die Türflügel 12, 14 von einer in die jeweils andere Stellung antreibbar sind. Der Antrieb 16 kann den Türflügel 12 bewegen, wohingegen der Antrieb 18 den Türflügel 12 bewegen kann. Über eine Steuerung 20 sind die Antriebe 16, 18 steuerbar.

Die Türflügel 12, 14 weisen zwei kapazitive Sensoren 22, 24 auf, wobei jeder der Sensoren 22, 24 durch ein Paar offener Leiterschleifen 26, 28, 30, 32 gebildet ist. Die offenen Leiterschleifen 26, 28, 30, 32 sind einstückig mit den Türflügeln 12, 14 ausgebildet, indem diese durch ein geeignetes Herstellungsverfahren als leitfähige Schicht auf die Oberfläche der Türflügel 12, 14 aufgebracht sind. Die Türflügel 12, 14 sind vorliegend aus einem Sicherheitsglas gebildet, auf welchem die offenen Leiterschleifen 26, 28, 30, 32 aufgedampft sind. Vorliegend ist der Sensor 22 durch die offenen Leiterschleifen 26, 28 gebildet und der Sensor 24 durch die offenen Leiterschleifen 30, 32. Wie aus Fig. 1 ersichtlich ist, ist somit jeder der beiden Sensoren 22, 24 hälftig auf einem der Türflügel 12, 14 angeordnet. Die offenen Leiterschleifen 26, 28, 30, 32 sind zu Kontaktierungszwecken in den Anlenkungsbereich der Türflügel 12, 14 geführt, wo sie mittels entsprechender, nicht bezeichneter elektrischer Leitungen kontaktiert sind, um die offenen Leiterschleifen 26, 28, 30, 32 an eine Auswerteschaltung 36 als Sensoreinheit anzuschließen (Fig. 2).

Fig. 2 zeigt eine schematische Blockschaltbilddarstellung der Auswerteschaltung 36, an die die Sensoren 22, 24 mit ihren offenen Leiterschleifen 26, 28, 30, 32 angeschlossen sind. Hierfür weist die Auswerteschaltung 36 Anschlusskontakte 38, 40, 42, 44 auf, an die wie in Fig. 2 dargestellt, die offenen Leiterschleifen 26, 28, 30, 32 angeschlossen sind. Die Anschlusskontakte 38, 40, 42, 44 sind intern in der Auswerteschaltung 36 auf einen Multiplexer 50 geführt, der wechselseitig im Zeitmultiplex die Sensoren 22, 24 abwechselnd mit den weiteren für den Betrieb sowie die Auswertung der Sensoren 22, 24 erforderlichen Baugruppen verbindet.

Mit 52 ist ein Generator bezeichnet, der ein Wechselspannungssignal mit einer vorgebbaren Flankensteilheit erzeugt. Dieses Signal wird ebenfalls auf den Multiplexer 50 gegeben, über den das Wechselspannungssignal wechselweise auf den Anschlusskontakt 40 beziehungsweise 44 geschaltet wird. Die beiden Anschlusskontakte 38, 40 werden im gleichen Rhythmus wechselweise mittels des Multiplexers 50 auf eine Signalauswerteeinheit 54 geschaltet, die die Signale auswertet und für die weitere Verarbeitung aufbereitet Das Ausgangssignal der Signalauswerteeinheit 54 wird auf den positiven Eingang zweier Komparatoren 60, 62 geschaltet, die dieses Signal mit Referenzsignalen der Referenzsignalgeber I und II 56, 58 vergleichen. Die Ausgänge der Komparatoren 60, 62 sind auf die Anschlusskontakte 46, 48 der Auswerteschaltung 36 geführt. An die Anschlüsse 46, 48 ist die Steuerung 20 über nicht bezeichnete Anschlussleitungen angeschlossen.

Zusammen mit dem Multiplexer 50 werden auch die Referenzsignalgeber I und II 56, 58 getaktet, so dass jeweils nur einer der Komparatoren I und II 60, 62 ein Ausgangssignal liefert, dessen zugehöriger Sensor 22, 24 gerade ausgewertet wird.

Die beiden offenen Leiterschleifen 26, 28 des Sensors 22 sowie die beiden offenen Leiterschleifen 30, 32 des Sensors 24 bilden aus Sicht der Auswerteschaltung 36 veränderliche Kondensatoren, deren Kapazität gemessen werden soll. Im Betrieb bildet sich deshalb zwischen den beiden Türflügeln 12, 14 ein elektrisches Feld aus, dass im stationären Fall im wesentlichen unveränderlich ist und der Auswerteschaltung 36 eine vorgebbare Ruhekapazität des Sensors 22, 24 simuliert. Bewegt sich nun ein dielektrisch permeabler Körper in einen Raumbereich 34 im Bereich der Türflügel 12, 14, so verändert sich das stationäre elektrische Feld, so dass es zu einer Kapazitätsänderung kommt, die durch die Auswerteschaltung 36 detektiert werden kann. Sobald eine hinreichende Kapazitätsänderung festgestellt wurde, erzeugt die Signalauswerteeinheit 54 ein Signal, welches das jeweilige Referenzsignal der Referenzsignalgeber I und II 56, 58 überschreitet, woraufhin der entsprechend aktive Komparator I beziehungsweise II 60, 62 ein diesbezügliches Ausgangssignal auf seinen entsprechenden Anschluss 46, 48 ausgibt. Dieses wird an die an die Anschlüsse 46, 48 angeschlossene Steuerung 20 für weitere Steuerungszwecke übermittelt.

Ebenso wird ein Öffnen beziehungsweise ein Schließen der Türflügel 12, 14 erfasst. Hierdurch ändert sich nämlich ebenfalls die Kapazität der Sensoren 22, 24.

Die Erfindung erlaubt es somit, die Bewegung eines Körpers, insbesondere die Bewegung einer Person im Raumbereich 34 im Bereich der Türflügel 12, 14 zu erfassen und an die Steuerung 20 zu übermitteln. Die Auswerteschaltung 34 kann in die Steuerung 20 integriert sein.

Wird eine Bewegung eines Körpers in dem Raumbereich 34 erfasst, werden die Antriebe 16, 18 durch die Steuerung 20 deaktiviert. Dadurch ist es möglich, dass die Türflügel 12, 14 frei beweglich sind, so dass eine sich im Schwenkbereich der Türflügel 12, 14 befindliche Person die Türflügel 12, 14 wegdrücken kann, ohne sich zu verletzen. Alternativ kann auch vorgesehen sein, dass die Antriebe abrupt gebremst und festgestellt werden.

In der vorliegenden Ausgestaltung ist ferner vorgesehen, dass vor dem Deaktivieren der Antriebe 16, 18 diese in einen Ruhezustand verbracht werden, so dass sich die Türflügel 12, 14 nicht weiterbewegen. Erst wenn der Ruhezustand erreicht ist, wird eine Entkopplung von den Antrieben 16, 18 vorgenommen. Auf diese Weise wird vermieden, dass die weitere Schwenkbewegung eines der Türflügel 12, 14 zu einer Kollision mit dem Körper beziehungsweise der Person führen kann. Die Türen verbleiben also in ihrer aktuellen Schwenkposition, wobei sie manuell bewegbar sind. Darüber hinaus kann vorgesehen sein, dass die Antriebe im gebremsten (blockierten) Zustand verharren und, nachdem die Person beziehungsweise der Körper aus dem Schwenkbereich entfernt worden ist, in eine definierte End- oder Mittellage verbracht werden.

Nicht dargestellt ist, dass die Durchgangssperre 10 eine Prüfeinheit aufweist, in die eine Durchgang wünschende Person einen Berechtigungsausweis eingibt. Wird die Berechtigung als gültig erkannt, werden mittels der Steuerung 20 und der Antriebe 16, 18 die Türflügel 12, 14 in die geöffnete Stellung bewegt. In der geöffneten Stellung der Türflügel 12, 14 wird mittels der Sensoren 22, 24 das Passieren der den Durchgang wünschenden Person erfasst. Sobald die Person die Durchgangssperre 10 passiert hat und außerhalb des Raumbereichs 34 im Bereich der Türflügel 12, 14 ist, wird mittels der Steuerung 20 und der Antriebe 16, 18 automatisch ein Schließen der Durchgangssperre 10 ausgeführt, indem die Türflügel 12, 14 in die geschlossene Stellung bewegt werden. Weiterhin wird der Durchgang der Person verfolgt und aufgezeichnet. Dies ermöglicht es, ein personenbezogenes Durchgangsprofil der Person zu erstellen. Auf diese Weise kann ein Berechtigungsprofil erstellt werden, so dass eine personenbezogene Berechtigung anhand des Durchgangsprofils verifiziert werden kann. Im Falle einer Abweichung kann eine Meldung an eine Zentrale oder dergleichen erfolgen.

Mittels der Sensoren 22, 24 kann zugleich auch die Stellung der Türflügel 12, 14 zueinander überwacht werden. Dies ermöglicht es, im Wesentlichen kontinuierlich oder auch zeitdiskret Öffnungsbewegungen beziehungsweise Schließbewegungen der Türflügel 12, 14 zu überwachen. Darüber hinaus ermöglicht diese Ausgestaltung, die Türflügel 12, 14 in vorgebbare Zwischenstellungen zu bewegen.

Damit mehrere, benachbarte Durchgangssperren 10 sich möglichst wenig gegenseitig beeinflussen, kann darüber hinaus vorgesehen sein, dass die Sensoren 22, 24 der benachbarten Durchgangssperren 10 im Zeitmultiplex zueinander betrieben und ausgewertet werden, so dass eine gegenseitige Beeinflussung vermieden werden kann. Hierzu kann eine übergeordnete Steuerung vorgesehen sein, die die Steuerung 20 und die Auswerteschaltung 36 entsprechend ansteuert So kann beispielsweise vorgesehen sein, dass die Ansteuerung in einem 100 ms-Takt wechselt. Die Auswerteschaltung 36 ist direkt oder indirekt mit Erde elektrisch verbunden.

Die Referenzwerte der Referenzsignalgeber I und II 56, 58 können einstellbar beziehungsweise programmierbar ausgebildet sein. Darüber hinaus kann vorgesehen sein, dass mittels der Steuerung 20 die Referenzsignale entsprechend eingestellt werden können. Beispielsweise können die Referenzwerte abhängig von der jeweiligen Stellung der Sperrelemente 12, 14 eingestellt werden. Aber auch die Auswerteschaltung 36 selbst kann Mittel zur Nachführung der Referenzsignale aufweisen, um beispielsweise Randbedingungen wie Luftfeuchtigkeit und dergleichen ausgleichen zu können. Besonders vorteilhaft erweist es sich, dass in der vorliegenden Ausgestaltung die Sensoren 22, 24 automatisch abgeglichen werden. Der automatische Abgleich kann beispielsweise durch zusätzliche Auswertungen der erfassten Signale, insbesondere des Signals der Signalauswerteeinheit 54 erfolgen. Hier kann beispielsweise zusätzlich eine Differentiation vorgesehen sein, mit der schnelle Änderungen im Vergleich zu langsamen Änderungen wie Änderung der Temperatur, der Luftfeuchtigkeit oder dergleichen erfasst werden können.

Fig. 3 zeigt ein Diagramm für den zeitlichen Verlauf einer Kapazitätsänderung, wie er beispielsweise bei einem bestimmungsgemäßen Betrieb des Gates 10 auftreten kann. Auf der Abszisse ist die Zeit und auf der Ordinate die Kapazität aufgetragen. Eine durchgezogene Kurve 64 stellt die gemessene Kapazitätsänderung während eines Öffnens und eines anschließenden Schließens der Türflügel 12, 14 dar. Wie aus der Fig. 3 ersichtlich ist, werden im Zeitbereich zwischen t₁ und t₂ die Türflügel 12, 14 in die geöffnete Stellung bewegt. Dies führt zu einer Kapazitätsabnahme, die mittels der Auswerteschaltung 36 erfasst werden kann. Im Zeitbereich zwischen t₂ und t₃ befindet sich das Gate 10 in der Durchgangsstellung, in der die Türflügel 12, 14 in der geöffneten Stellung verbleiben. Im Zeitbereich t₃ bis t₄ werden die Türflügel 12, 14 wieder in die geschlossene Stellung bewegt. Dies führt entsprechend zu einer Erhöhung der Kapazität des Sensors 22, 24, die mittels der Auswerteschaltung 36 erfasst werden kann. Klar ersichtlich ist, dass aus der Änderung der Kapazität die aktuelle Stellung der Türflügel 12, 14 erkannt werden kann.

Eine gestrichelte Kurve 66 in Fig. 3 stellt das Öffnen und Schließen der Türflügel 12, 14, wie zuvor anhand der durchgezogenen Kurve beschrieben, dar, wobei zusätzlich eine Person in den Raumbereich 34 gelangt. Klar ersichtlich ist, dass im Zeitraum von t₁ bis t₂ die Kapazität deutlich stärker und deutlich schneller beim Öffnen der Türflügel 12, 14 abnimmt, als dies ohne die Einwirkung der Person der Fall wäre. In der geöffneten Stellung im Zeitraum t₂ bis t₃ stellt sich zunächst eine Kapazität ein, wie sie auch bei der durchgezogenen Kurve 64 auftritt. Erst wenn die Person die Türflügel 12, 14 passiert, ist erneut eine Kapazitätsänderung erkennbar (Bezugszeichen 68), die nach Passieren der Person im geöffneten Zustand der Türfügel 12, 14 wieder auf den Wert einschwenkt, wie er durch die durchgezogene Kurve 66 dargestellt ist. Im Bereich t₃ bis t₄ werden die Türflügel 12, 14 in die geschlossene Stellung bewegt, wobei zusätzlich der Einfluss der Person in einer Kapazitätsreduktion erkennbar ist. Erst wenn sich die Person außerhalb des Raumbereichs 34 befindet, stellt sich die Kapazität wieder auf den Wert ein, wie er mit der durchgezogenen Kurve dargestellt ist.

Die hier dargestellte Messkurve zeigt das Verhalten eines Messaufbaus, der auf negative Kapazitätsänderungen reagiert. (Geerdeter elektrisch leitfähiger Körper, erdbezogene Messspannung). Für den Zeitbereich t₃ bis t₄ ist anhand der oberen gestrichelten Kurve 70 die Grenze der Erkennbarkeit eingezeichnet. Das System reagiert auf negative Kapazitätsänderungen. Während des Zeitbereichs t₃ bis t₄ erhöht sich die Kapazität jedoch fortlaufend. Tritt nun ein Körper während des Zeitbereichs t₃ bis t₄ in den Messbereich, muss erst der Wert der Zunahme der Kapazität durch das Schließen der Türflügel durch einen höheren negativen Wert eines im Schwenkbereich anwesenden Körper überschritten werden, damit die Messschaltung einen Körper als solchen erkennt. Die Messempfindlichkeit ist durch diesen Effekt im Zeitbereich t₃ bis t₄ gedämpft. Kapazitätsänderungen im Bereich zwischen durchgezogener Kurve 64 und gestrichelter Kurve 70 werden vom Meßsystem nicht erkannt.

Das in den Figuren dargestellte Ausführungsbeispiel dient lediglich der Erläuterung der Erfindung und ist für diese nicht beschränkend. So kann die Erfindung natürlich nicht nur bei Durchgangssperren für Personen zum Einsatz kommen, sondern natürlich auch bei anderen Zutritts- beziehungsweise Zugriffssteuerungseinrichtungen, beispielsweise für den Zutritt von Sportstätten, Sicherheitsbereichen in Firmen, aber auch in der Landwirtschaft bei der Sortierung von Vieh oder dergleichen. Im Übrigen ist angemerkt, dass ein stationäres elektrisches Feld auch ein stationäres elektrisches Wechselfeld mit einer vorgegebenen Frequenz und Amplitude sein kann.

**Bezugszeichenliste**

| | | | |
|---|---|---|---|
| 10 | Gate | 40 | Anschluss |
| 12 | Türflügel | 42 | Anschluss |
| 14 | Türflügel | 44 | Anschluss |
| 16 | Antrieb | 46 | Anschluss |
| 18 | Antrieb | 48 | Anschluss |
| 20 | Steuerung | 50 | Multiplexer |
| 22 | Kapazitiver Sensor | 52 | Generator |
| 24 | Kapazitiver Sensor | 54 | Signalauswerteeinheit |
| 26 | offene Leiterschleife | 56 | Referenzsignalgeber II |
| 28 | offene Leiterschleife | 58 | Referenzsignalgeber I |
| 30 | offene Leiterschleife | 60 | Komparator I |
| 32 | offene Leiterschleife | 62 | Komparator II |
| 34 | Raumbereich | 64 | Kurve |
| 36 | Auswerteschaltung | 66 | Kurve |
| 38 | Anschluss | 68 | Kapazitätsabsenkung |
| | | 70 | Kurve |

## Patentansprüche

1. Durchgangssperre (10) mit einem ersten und einem zweiten Sperrelement (12, 14), wobei die Sperrelemente (12, 14) jeweils zwischen einer geöffneten Stellung und einer geschlossenen Stellung bewegbar sind, mit Antriebsmitteln (16, 18), mit denen die Sperrelemente (12, 14) von einer in die jeweils andere Stellung antreibbar sind, mit einer Steuerung (20), mittels der die Antriebsmittel (16, 18) steuerbar sind, sowie mit einer mit der Steuerung (20) verbundenen Sensoreinheit (36),
**dadurch gekennzeichnet,**
**dass** die Sensoreinheit (36) zwei kapazitive Sensoren (22, 24) aufweist, wobei der erste kapazitive Sensor (22, 24) angeordnet ist an dem ersten Sperrelement (12, 14) und der zweite kapazitive Sensor (22, 24) angeordnet ist an dem zweiten Sperrelement (12, 14).

2. Durchgangssperre nach Anspruch 1, **dadurch gekennzeichnet, dass** die Sensoren (22, 24) zumindest teilweise durch einen elektrisch leitfähigen Bereich gebildet sind.

3. Durchgangssperre nach einem der Ansprüche 1 bis 2, **dadurch gekennzeichnet, dass** die Sensoren (22, 24) eine insbesondere offene Leiterschleife (26, 28, 30, 32) und/oder eine Leiterfläche aufweisen.

4. Durchgangssperre nach einem der Ansprüche 1 bis 3, **dadurch gekennzeichnet, dass** die Sperrelemente (12, 14) gemeinsam bewegbar ausgebildet sind.

5. Verfahren zum Betrieb einer Durchgangssperre (10), wobei ein erstes und ein zweites Sperrelement (12, 14) mittels Antriebsmitteln (16, 18) jeweils zwischen einer geöffneten Stellung und einer geschlossenen Stellung bewegt werden, wobei die Antriebsmittel (16, 18) von einer Steuerung (20) gesteuert werden,
**dadurch gekennzeichnet,**
**dass** eine Anwesenheit eines insbesondere dielektrisch permeablen und/oder elektrisch leitfähigen Körpers in einem Raumbereich (34) im Bereich der Sperrelemente (12, 14) mittels zweier kapazitiver Sensoren (22, 24) erfasst und an die Steuerung (20) übermittelt wird, wobei eine erste Kapazität gemessen wird mit einem am ersten Sperrelement angeordneten ersten kapazitiven Sensor (22, 24) und eine zweite Kapazität gemessen wird mit einem am zweiten Sperrelement angeordneten zweiten kapazitiven Sensor (22, 24).

6. Verfahren nach Anspruch 5, **dadurch gekennzeichnet, dass** die Antriebmittel (16, 18) durch die Steuerung (20) deaktiviert werden.

7. Verfahren nach Anspruch 5 oder 6, **dadurch gekennzeichnet, dass** eine Berechtigung für den Durchgang geprüft wird.

8. Verfahren nach einem der Ansprüche 5 bis 7, **dadurch gekennzeichnet, dass** der Durchgang des dielektrisch permeablen Körpers verfolgt und/oder aufgezeichnet wird.

9. Verfahren nach einem der Ansprüche 5 bis 8, **dadurch gekennzeichnet, dass** mittels der Sensoren (22, 24) eine Stellung der Sperrelemente (12, 14) überwacht wird.

10. Verfahren nach einem der Ansprüche 5 bis 9, **dadurch gekennzeichnet, dass** mehrere Sensoren (22, 24), insbesondere Sensoren benachbarter Durchgangssperren im Zeitmultiplex ausgewertet werden.

11. Verfahren nach einem der Ansprüche 5 bis 10, **dadurch gekennzeichnet, dass** die Sensoren (22, 24) insbesondere automatisch abgeglichen werden.

## Claims

1. A passage barrier (10) comprising a first and a second barrier element (12, 14), wherein the barrier elements (12, 14) can be respectively moved between an open position and a closed position, comprising drive means (16, 18), by means of which the barrier elements (12, 14) can be driven from one position into the respectively other one, comprising a control (20), by means of which the drive means (16, 18) can be controlled as well as comprising a sensor unit (36) connected to the control (20),
**characterized in**
**that**
the sensor unit (36) comprises two capacitive sensors (22, 24), wherein the first capacitive sensor (22, 24) is arranged on the first barrier element (12, 14) and the second capacitive sensor (22, 24) is arranged on the second barrier element (12, 14).

2. A passage barrier according to claim 1, **characterized in that** the sensors (22, 24) are at least partially formed by an electrically conductive area.

3. A passage barrier according to one of the claims 1 through 2, **characterized in that** the sensors (22, 24) comprise an in particular open conductor loop (25, 28, 30, 32) and/or a conducting surface.

4. A passage barrier according to one of the claims 1 through 3, **characterized in that** the barrier elements (12, 14) can be moved together.

5. A method for operating a passage barrier (10), wherein a first and a second barrier element (12, 14) are respectively moved between an open position and a closed position by means of drive means (16, 18), wherein the drive means (16, 18) are controlled by a control (20),
**characterized in**
**that** a presence of an in particular dielectrically permeable and/or electrically conductive body in a space area (34) of the barrier elements (12, 14) is detected by means of two capacitive sensors (22, 24) and transmitted to the control (20), wherein a first capacity is measured by a first capacitive sensor (22, 24) arranged on the first barrier element and a second capacity is measured by a second capacitive sensor (22, 24) arranged on the second barrier element.

6. A method according to claim 5, **characterized in that** the drive means (16, 18) are deactivated by the control (20).

7. A method according to claim 5 or 6, **characterized in that** an authorization for the passage is checked.

8. A method according to one of the claims 5 through 7, **characterized in that** the passage of the dielectrically permeable body is traced and/or recorded.

9. A method according to one of the claims 5 through 8, **characterized in that** a position of the barrier elements (12, 14) is monitored by means of the sensors (22, 24).

10. A method according to one of the claims 5 through 9, **characterized in that** several sensors (22, 24), in particular sensors of adjacent passage barriers are evaluated in the time multiplex.

11. A method according to one of the claims 5 through 10, **characterized in that** the sensors (22, 24) are in particular automatically calibrated.

## Revendications

1. Barrière de passage (10) comprenant un premier et un deuxième élément de barrière (12, 14), les éléments de barrière (12, 14) pouvant chacun être déplacés entre une position ouverte et une position fermée, comprenant des moyens d'entraînement (16, 18), par moyen desquels les éléments de barrière (12, 14) peuvent être entraînés d'une position dans la respectivement autre position, comprenant une commande (20), à l'aide de laquelle les moyens d'entraînement (16, 18) peuvent être commandés, ainsi que comprenant une unité de capteurs (36) reliée à la commande (20),
**caractérisée en ce**
**que** l'unité de capteurs (36) comprend deux capteurs capacitifs (22, 24), le premier capteur capacitif (22, 24) étant disposé sur le premier élément de barrière (12, 14) et le deuxième capteur capacitif (22, 24) étant disposé sur le deuxième élément de barrière (12,14).

2. Barrière de passage selon la revendication 1, **caractérisée en ce que** les capteurs (22, 24) sont au moins partiellement formés par une zone électriquement conductrice.

3. Barrière de passage selon l'une des revendications 1 à 2, **caractérisée en ce que** les capteurs (22, 24) comprennent une boucle conductrice notamment ouverte (26, 28, 30, 32) et/ou une surface conductrice.

4. Barrière de passage selon l'une des revendications 1 à 3, **caractérisée en ce que** les éléments de barrière (12, 14) peuvent être déplacés ensemble.

5. Procédé de fonctionnement d'une barrière de passage (10), dans lequel un premier et un deuxième éléments de barrière (12, 14) sont chacun déplacés par moyen de moyens d'entraînement (16, 18) entre une position ouverte et une position fermée, les moyens d'entraînement (16, 18) étant commandés par une commande (20),
**caractérisé en ce**
**qu'**une présence d'un corps notamment diélectriquement perméable et/ou électriquement conducteur dans un espace (34) dans la zone des éléments de barrière (12, 14) est détectée par moyen de deux capteurs capacitifs (22, 24) et transmise à la commande (20), une première capacité étant mesurée par un premier capteur capacitif (22, 24) disposé sur le premier élément de barrière et une deuxième capacité étant mesurée par un deuxième capteur capacitif (22, 24) disposé sue le deuxième élément de barrière.

6. Procédé selon la revendication 5, **caractérisé en ce que** les moyens d'entraînement (16, 18) sont désactivés par la commande (20).

7. Procédé selon la revendication 5 ou la revendication 6, **caractérisé en ce qu'**une autorisation de passage est vérifiée.

8. Procédé selon l'une des revendications 5 à 7, **caractérisé en ce que** le passage du corps diélectriquement perméable est retracé et/ou enregistré.

9. Procédé selon l'une des revendications 5 à 8, **caractérisé en ce qu'**une position des éléments de barrière (12, 14) est surveillée par moyen des capteurs (22, 24).

10. Procédé selon l'une des revendications 5 à 9, **caractérisé en ce que** plusieurs capteurs (22, 24), notamment des capteurs de barrières de passage adjacentes sont évalués dans le multiplex temporel.

11. Procédé selon l'une des revendications 5 à 10, **caractérisé en ce que** les capteurs (22, 24) sont calibrés notamment de manière automatique.
